# EUROPÄISCHE PATENTSCHRIFT

(11) **EP 2 053 942 B1**
(45) Veröffentlichungstag und Bekanntmachung des Hinweises auf die Patenterteilung: **21.04.2010**
(21) Anmeldenummer: 07786664.8
(22) Anmeldetag: 13.08.2007
(51) Int. Cl.: A47C 3/00

(54) **STUHL**
CHAIR
CHAISE

(30) Priorität: 18.08.2006 DE 102006038790
(43) Veröffentlichungstag der Anmeldung: 06.05.2009
(73) Patentinhaber: Ponticelli, Pius, 4616 Kappel (CH)
(72) Erfinder: Ponticelli, Pius, 4616 Kappel (CH)
(74) Vertreter: Weiss, Peter
(86) Internationale Anmeldenummer: PCT/EP2007/007138
(87) Internationale Veröffentlichungsnummer: WO 2008/019809

(56) Entgegenhaltungen:
- EP-A- 0 726 045
- EP-A- 1 249 192
- DE-U1- 20 217 107
- GB-A- 2 041 439
- US-A- 4 240 663

## Beschreibung

Die Erfindung betrifft einen Stuhl mit einer Rückenlehne und einer Sitzfläche, welche an einem Gestell angeordnet und in der Höhe verstellbar sind, wobei die Rückenlehne und die Sitzfläche an zumindest einer gemeinsamen Säule angeordnet sind, welche teleskopartig in oder an zumindest einer Tragsäule geführt ist, wobei sich die Säule tief in die Rückenlehne erstreckt und in oder an der Rückenlehne weitestgehend verborgen ist.

### Stand der Technik

Stühle sind in vielfältiger Form und Ausführung bekannt und gebräuchlich. Im vorliegenden Fall geht es vor allem um Stühle, bei denen die Sitzfläche und/oder die Rückenlehne in der Höhe verstellbar sind. Ein derartiger Stuhl ist beispielsweise in der EP 0 726 045 A3 gezeigt. Dieser Stuhl weist ein auf den Boden zu stellendes Stuhlgestell mit zwei Halteholmen auf, die durchgehend im wesentlichen gleichbleibend von vorne unten nach hinten oben geneigt verlaufen. Sitz und Rückenlehne sind jeweils mit einer Halteeinrichtung in der Höhe verstellbar mit den Halteholmen verbunden. Die beiden Halteholme verlaufen beiderseits des Sitzes, der somit zwischen den Halteholmen angeordnet ist. Der Sitz ist mit einer Tiefenverstelleinrichtung in Tiefenrichtung verstellbar an der den Sitz an den Halteholmen haltenden Halteeinrichtung angeordnet. Dieser Stuhl hat den Nachteil, dass sein Grundgestell immer die gleiche Höhe aufweist.

Ein Stuhl der oben genannten Art ist weiterhin aus der WO 97/16091 bekannt. Dort sind Rückenlehne und Sitzfläche getrennt voneinander an Teilen eines Rohrgestells angeordnet und an diesem Rohrgestell teleskopartig geführt. Die Möglichkeit der Verringerung der Höhe des gesamten Stuhls ist hier sehr begrenzt. Ferner ist eine individuelle Sitztiefeneinstellung nicht möglich.

Die GB 2 041 439 A offenbart eine Rückenlehne die auf zwei im Wesentlichen senkrecht angeordnete Rohre aufsteckbar und in unterschiedlichen Höhenpositionen fixierbar ist.

Die US 4 240 663 offenbart ein Stuhl nach dem Oberbegriff des Anspruchs 1.

### Aufgabe

Aufgabe der vorliegenden Erfindung ist es, die oben genannten Nachteile zu verhindern und einen sehr individuell einzustellenden Stuhl zu schaffen, der mit dem Benutzer mitwächst, beispielsweise zum Transport aber auch sehr klein gemacht werden kann. Gleichzeitig soll die Verstellbarkeit des Stuhles auf einfache Art vonstatten gehen.

### Lösung der Aufgabe

Zur Lösung der Aufgabe führt, dass die Rückenlehne an der Säule entlang verstellbar angeordnet ist.

Bei diesem Stuhl sind somit Rückenlehne und Sitzfläche an nur einer Tragsäule angeordnet, wobei sie jedoch unabhängig voneinander einstellbar sind. Das heisst, der Abstand zwischen Rückenlehne und Sitzfläche und zwischen Sitzfläche und Boden kann individuell eingestellt werden. Hierdurch ergibt sich auch die Möglichkeit, die Gesamthöhe des Stuhls auf ein Minimum zu reduzieren, was sich für den Transport als besonders günstig erweist. Ein grosser Teil der Säule kann in der Rückenlehne selbst verborgen werden, was aber auch bedeutet, dass die Rückenlehne an der Säule entlang verstellbar angeordnet ist. Zur Festlegung der Rückenlehne in einen gewünschten Höhe an der Säule sind entsprechende Steck- oder Rastelemente vorgesehen, die beliebig ausgebildet sein können. Beispielsweise kann an der Säule zumindest einseitig ein rechteckförmiger Bügel angeordnet sein, der zumindest einer Seitenwand eines Führungskanals anliegt und dort mit der Wand des Führungskanals die Steck- oder Rastverbindung eingeht. Weitere Steck- oder Rastelemente sind denkbar und sollen von der vorliegenden Erfindung umfasst sein.

Vom Design her ist bevorzugt vorgesehen, dass der Führungskanal einstückig mit der Rückenlehne zusammen ausgebildet ist. Das bedeutet, dass der oder die Führungskanäle völlig in der Rückenlehne integriert sind, sodass auch die in den Führungskanälen geführten Säulen völlig verschwinden. Selbstverständlich soll jedoch auch eine getrennte Ausbildung der Elemente möglich und daher von der vorliegenden Erfindung umfasst sein.

Des Weiteren soll auch die Säule an der Tragsäule in unterschiedlichen Positionen durch zumindest eine Rastelement festlegbar sein. Auch diese Rastverbindung kann beliebig ausgestaltet sein. Bevorzugt handelt es sich bei dem Rastelement um einen Stift, der gegen die Kraft einer Schraubenfeder aus übereinstimmenden Bohrungen von Säule und Tragsäule entfernbar ist. Auch hier sind weitere Möglichkeiten von Rastelementen denkbar, welche von der vorliegenden Erfindung umfasst sein sollen.

Bei der Säule und der Tragsäule kann es sich jeweils um ein Rohr handeln, wobei die Säule der Tragsäule aufgeschoben ist. Sowohl Säule wie auch Tragsäule können einen runden oder mehreckigen Querschnitt aufweisen. Denkbar ist aber auch, dass die Säule querschnittlich die Form eines T aufweist und in einer entsprechend geformten, hinterschnittenen Nut in der Tragsäule geführt ist. Weitere Ausgestaltungen der Säule und der Tragsäule sind denkbar und von der Erfindung umfasst.

Ein weiteres Merkmal der vorliegenden Erfindung bezieht sich darauf, dass die Sitzfläche in ihrer Tiefe verstellbar ist. Hierzu ist an der Säule eine Tragschiene festgelegt, auf der die Sitzfläche verschiebbar aufliegt. Dabei ist in der Sitzfläche ein Kanal vorgesehen, der einen Klemmstein aufnimmt, in den ein Drehgriff eingreift, wobei ein Bolzen des Drehgriffs die Tragschiene durchsetzt. Auch diese Ausführungsform der Verstellbarkeit der Sitztiefe ist nur ein Beispiel, im Rahmen der Erfindung liegen auch andere Möglichkeiten.

Gerade bei Kleinkindern ist es auch wünschenswert, dass an dem Stuhl eine Fussstütze vorgesehen ist. Im Rahmen der vorliegenden Erfindung liegt auch, dass diese Fussstütze in ihrer Höhe verändert werden kann. Hierzu soll die Fussstütze entfernbar an der Tragsäule festgelegt werden können. Bevorzugt werden zur Festlegung auch diejenigen Bohrungen verwendet, die zur Rastverbindung zwischen Säule und Tragsäule benutzt werden.

In einem designmässig sehr gelungenen Ausführungsbeispiel des erfindungsgemässen Stuhls ist nur einer Tragsäule vorgesehen. Allerdings muss dann der Standfuss entsprechend stabil ausgebildet sein. Um jedoch eine höhere Stabilität und einen höheren Sitzkomfort zu erreichen, kann der Stuhl mit zwei seitlichen Tragsäulen ausgestaltet sein, die bevorzugt einstückig über einen Standbügel miteinander verbunden sind. Auf die freien Enden der Tragsäulen sind dann die oben beschriebenen Säulen aufgeschoben und können entlang den Tragsäulen teleskopartig verschoben werden.

Durch diesen erfindungsgemässen Stuhl wird eine sehr variable Sitzmöglichkeit geschaffen, die mit dem Benutzer mitwächst. Der Stuhl kann weitgehend ineinander geschoben werden, sodass seine Höhe nur noch minimal ist. Andererseits kann er sehr weit auseinander gezogen werden, sodass er auch erwachsenen Benutzern als Sitzmöbel dienen kann. Dabei ist er sehr einfach zu handhaben und dementsprechend auch kostengünstig herzustellen.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine Seitenansicht eines erfindungsgemässen Stuhls in Transportlage oder in Gebrauchslage für ein Kleinkind;
Figur 2 eine Seitenansicht des erfindungsgemässen Stuhls in seiner grösstmöglichen Höhe;
Figur 3 eine Frontansicht des Stuhls gemäss den Figur 1 und 2 in einer mittleren Höhe und mit angesetzter Fussstütze;
Figur 4 eine Seitenansicht des Stuhls gemäss Figur 3;
Figur 5 eine Seitenansicht des Stuhls gemäss Figur 4, wobei die Abnehmbarkeit der Fussstütze dargestellt ist;
Figur 6 eine Frontansicht eines weiteren Ausführungsbeispiels eines erfindungsgemässen Stuhls;
Figur 7 eine Seitenansicht des Stuhls gemäss Figur 6;
Figur 8 eine Seitenansicht eines weiteren Ausführungsbeispiels eines erfindungsgemässen Stuhls;
Figur 9 eine Seitenansicht des Stuhls gemäss Figur 8 in einer weiteren Gebrauchslage;
Figur 10 einen Querschnitt durch den Stuhl gemäss Figur 9 im Bereich einer Tragschiene für eine Sitzfläche.

Gemäss den Figuren 1 und 2 weisst ein erfindungsgemässer Stuhl S eine Rückenlehne 1 sowie eine Sitzfläche 2 auf. Bevorzugt besteht die Rückenlehne 1 aus einem Kunststoffteil, welches schalenartig geformt ist. Seitlich sind in die Rückenlehne 1 zwei Führungskanäle 3.1 und 3.2 (siehe Figur 3) eingeformt, welche Säulen 4.1 und 4.2 aufnehmen.

Diese Säulen 4.1 und 4.2 gehen in den Führungskanälen 3.1 und 3.2 eine Rast- oder Steckverbindung ein, sodass die Rückenlehne 1 gegenüber den Säulen 4.1 und 4.2 in ihrer Lage verändert werden kann. Hierzu ist seitlich an den Säulen 4.1 bzw. 4.2 jeweils ein Bügel 5 vorgesehen, der in entsprechenden Abständen mit Löchern 6 versehen ist, in die ein Stift 7 einsetzbar ist.

Zwischen den beiden Säulen 4.1 und 4.2 befindet sich eine Traverse 8, auf der etwa mittig eine Tragschiene 9 aufsitzt. Auf dieser Tragschiene 9 liegt die Sitzfläche 2 auf. Diese Sitzfläche 2 ist gegenüber der Tragschiene 9 verschiebbar. Hierzu ist in die Sitzfläche 2 ein Kanal 10 eingeformt, der einen Klemmstein 11 aufnimmt. Beim Verschieben der Sitzfläche 2 ändert sich auch die Lage des Klemmsteins 11 innerhalb des Kanals 10.

Zum Festlegen der Sitzfläche 2 gegenüber der Tragschiene 9 ist ein Drehgriff 12 vorgesehen. Dieser Drehgriff 12 durchsetzt mit einem Bolzen 13 die Tragschiene 9 und greift mit einem nicht näher gezeigten Gewinde in den Klemmstein 11 ein. Beim Drehen des Drehgriffs 12 wird der Klemmstein 11 gegen den Grund des Kanals 10 gezogen und dieser auf die Tragschiene 9 gepresst.

Die Säulen 4.1 und 4.2 sind teleskopartig zwei Tragsäulen 14.1 und 14.2 aufgeschoben. Sie gehen mit diesen Tragsäule 14.1 und 14.2 ebenfalls eine Rastverbindung ein, wozu sich entsprechende beabstandete Bohrungen 15 in den Tragsäulen 14.1 und 14.2 befinden. Die Rastverbindung wird durch einen Zugbolzen 16 bewirkt, der innerhalb der Traverse 8, jedoch von aussen angreifbar, geführt ist. Dieser Zugbolzen 16 durchdringt mit einem Stift 17 eine entsprechende Bohrung in der Säule 4.1 bzw. 4.2 und eine der Bohrungen 15. Gegen die Kraft einer Schraubenfeder 18 kann der Stift 17 aus dieser Bohrung gezogen werden.

In den Figur 3 und 4 ist noch eine Fussstütze 19 erkennbar, die ebenfalls beidseitig mit den Tragsäulen 14.1 bzw. 14.2 eine Rastverbindung eingeht, wie sie oben beschrieben ist. Auch hier ist ein entsprechender federgelagerter Zugbolzen 20 vorgesehen. Die Abnehmbarkeit und das Versetzen der Fussstütze 19 ist in Figur 5 angedeutet.

In dem Ausführungsbeispiel gemäss den Figur 1 bis 5 sind die beiden Tragsäulen 14.1 und 14.2 im Übrigen durch einen Standbügel 21 miteinander verbunden.

Die Funktionsweise des erfindungsgemässen Stuhls S ist folgende:
Für ein Kleinkind oder für seine Transportlage sollte der Stuhl S seine geringste Höhe aufweisen. Diese ist in Figur 1 gezeigt. Hierbei sind die Säulen 4.1 und 4.2 gänzlich den Tragsäulen 14.1 und 14.2 aufgeschoben, sodass sie beinahe an dem Standbügel 21 anschlagen. Ferner sind die Säulen 4.1 und 4.2 auch so weit wie möglich in die Führungskanäle 3.1 und 3.2 eingeschoben, sodass sich die Sitzfläche 2 kurz unterhalb der Rückenlehne 1 befindet. Ferner ist die Sitzfläche 2 weit nach hinten verschoben, sodass diese Gebrauchslage sehr gut für ein Kleinkind geeignet ist.

Der erfindungsgemässe Stuhl S kann nun beispielsweise mit einem Kind mitwachsen. Hierzu kann, je nach Wunsch, der Abstand der Sitzfläche 2 von einem Boden aber auch von der Rückenlehne 1 eingestellt werden. Der Abstand der Rückenlehne 1 von der Sitzfläche 2 wird dadurch verändert, dass die Säulen 4.1 bzw. 4.2 aus den Führungskanälen 3.1 und 3.2 herausgezogen und an einer gewünschten Stelle festgelegt werden. Für die Festlegung des Abstands zwischen Sitzfläche 2 und Boden wird die teleskopartige Verbindung zwischen den Säulen 4.1 und 4.2 und dem Tragsäulen 14.1 und 14.2 verlängert. Die Festlegung an der gewünschten Position geschieht dann durch die Betätigungen der oben beschriebenen Rastverbindung.

Im Zuge der Vergrösserung des Abstandes zwischen Rückenlehne 1 und Sitzfläche 2 und zwischen Sitzfläche 2 und Boden wird auch die Sitztiefe vergrössert, wozu durch Drehen des Drehgriffs 12 der Klemmstein 11 gelöst und die Sitzfläche 2 gegenüber der Tragschiene 9 verschoben wird.

Wird eine Fussstütze 19 verwendet, soll auch diese der Grösse des Benutzers des Stuhls S angepasst werden, indem die Zugbolzen 20 betätigt, die Fussstütze 19 von der Tragsäule 14.1 bzw. 14.2 abgenommen und an anderer Stelle wieder aufgeklipst wird.

Das Ausführungsbeispiel eines erfindungsgemässen Stuhls S1 gemäss den Figur 6 und 7 sieht nur eine Tragsäule 14, nur eine Säule 4 und nur einen Führungskanal 3 vor. In diesem Führungskanal 3 stützt sich die Säulen 4 beidseits gegen entsprechende Kanalwände über Bügel 5.1 und 5.2 ab. Diese Bügel 5.1 und 5.2 besitzen die oben erwähnten Löcher 6. Ansonsten ist die Funktionsweise dieses Ausführungsbeispiels die gleiche, wie oben beschrieben.

Während nach den Figuren 1 bis 7 die Säulen 4, 4.1, 4.2 und die Tragsäulen 14, 14.1 und 14.2 querschnittlich rund ausgebildet sind, besitzt eine Säule 4.3 nach dem Ausführungsbeispiel eines erfindungsgemässen Stuhls S2 gemäss den Figuren 8 und 9 die Form eines T. Diese Säule 4.3 ist in einer hinterschnittenen Nut 22 geführt, wie dies in Figur 10 dargestellt ist. Diese Nut 22 befindet sich in einer Tragsäule 14.3. Ansonsten ist die Funktion dieses Ausführungsbeispiels die gleiche, wie oben beschrieben.

### Bezugszeichenliste

| | | | | | |
|---|---|---|---|---|---|
| 1 | Rückenlehne | 34 | | 67 | |
| 2 | Sitzfläche | 35 | | 68 | |
| 3 | Führungskanal | 36 | | 69 | |
| 4 | Säule | 37 | | 70 | |
| 5 | Bügel | 38 | | 71 | |
| 6 | Löcher | 39 | | 72 | |
| 7 | Stift | 40 | | 73 | |
| 8 | Traverse | 41 | | 74 | |
| 9 | Tragschiene | 42 | | 75 | |
| 10 | Kanal | 43 | | 76 | |
| 11 | Klemmstein | 44 | | 77 | |
| 12 | Drehgriff | 45 | | 78 | |
| 13 | Bolzen | 46 | | 79 | |
| 14 | Tragsäule | 47 | | | |
| 15 | Bohrung | 48 | | | |
| 16 | Zugbolzen | 49 | | | |
| 17 | Stift | 50 | | S | Stuhl |
| 18 | Schraubenfeder | 51 | | S₁ | Stuhl |
| 19 | Fussstütze | 52 | | S₂ | Stuhl |
| 20 | Zugbolzen | 53 | | | |
| 21 | Standbügel | 54 | | | |
| 22 | Nut | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Stuhl mit einer Rückenlehne (1) und einer Sitzfläche (2), welche an einem Gestell angeordnet und in der Höhe verstellbar sind, wobei die Rückenlehne (1) und die Sitzfläche (2) an zumindest einer gemeinsamen Säule (4, 4.1, 4.2, 4.3) angeordnet sind, welche teleskopartig in oder an zumindest einer Tragsäule (14, 14.1, 14.2, 14.3) geführt ist, wobei sich die Säule (4, 4.1, 4.2, 4.3) tief in die Rückenlehne (1) erstreckt und in oder an der Rückenlehne (1) weitestgehend verborgen ist, **dadurch gekennzeichnet, dass** die Rückenlehne (1) an der Säule (4, 4.1, 4.2, 4.3) entlang verstellbar angeordnet ist.

2. Stuhl nach Anspruch 1, **dadurch gekennzeichnet, dass** die Rückenlehne (1) einen Führungskanal (3, 3.1, 3.2) ausbildet, in welchem die Säule (4, 4.1, 4.2, 4.3) verschiebbar und durch Steck- oder Rastelemente festlegbar ist.

3. Stuhl nach Anspruch 2, **dadurch gekennzeichnet, dass** der Führungskanal (3, 3.1, 3.2) einstückig mit der Rückenlehne (1) zusammen ausgebildet ist.

4. Stuhl nach Anspruch 2, **dadurch gekennzeichnet, dass** an der Säule (4, 4.1, 4.2, 4.3) zumindest einseitig ein rechteckförmiger Bügel (5, 5.1, 5.2) angeordnet ist, welcher zumindest einer Seitenwand des Führungskanals (3, 3.1, 3.2) anliegt und dort mit der Wand des Führungskanals (3, 3.1, 3.2) die Steck- oder Rastverbindung (6, 7) eingeht.

5. Stuhl nach einem der vorhergehenden Ansprüche, **dadurch gekennzeichnet, dass** die Säule (4, 4.1, 4.2, 4.3) an der Tragsäule (14, 14.1, 14.2, 14.3) in unterschiedlichen Positionen durch zumindest eine Rastelement (16, 17, 18) festlegbar ist.

6. Stuhl nach Anspruch 5, **dadurch gekennzeichnet, dass** das Rastelement ein Stift (17) ist, welcher gegen die Kraft einer Schraubenfeder (18) aus übereinstimmenden Bohrungen (15) der Säule (4, 4.1, 4.2, 4.3) und der Tragsäule (14, 14.1, 14.2, 14.3) entfernbar ist.

7. Stuhl nach einem der vorhergehenden Ansprüche, **dadurch gekennzeichnet, dass** Säule (4, 4.1, 4.2) und Tragsäule (14, 14.1, 14.2) jeweils ein Rohr sind, wobei die Säule (4, 4.1, 4.2) der Tragsäule (14, 14.1, 14.2) aufgeschoben ist.

8. Stuhl nach Anspruch 7, **dadurch gekennzeichnet, dass** die Säule (4, 4.1, 4.2) und die Tragsäule (14, 14.1, 14.2) einen runden oder mehreckigen Querschnitt aufweisen.

9. Stuhl nach einem der vorhergehenden Ansprüche, **dadurch gekennzeichnet, dass** die Säule (4.3) querschnittlich die Form eines T aufweist und in einer entsprechend geformten, hinterschnittenen Nut (22) in der Tragsäule (14.3) geführt ist.

10. Stuhl nach einem der vorhergehenden Ansprüche, **dadurch gekennzeichnet, dass** die Sitzfläche (2) in ihrer Tiefe verstellbar ist.

11. Stuhl nach Anspruch 10, **dadurch gekennzeichnet, dass** an der Säule (4, 4.1, 4.2, 4.3) eine Tragschiene (9) festliegt, auf der die Sitzfläche (2) verschiebbar aufliegt.

12. Stuhl nach Anspruch 11, **dadurch gekennzeichnet, dass** in der Sitzfläche (2) ein Kanal (10) vorgesehen ist, welcher einen Klemmstein (11) aufnimmt, in den ein Drehgriff (12) eingreift, wobei ein Bolzen (13) des Drehgriffs (12) die Tragschiene (9) durchsetzt.

13. Stuhl nach einem der vorhergehenden Ansprüche, **dadurch gekennzeichnet, dass** an die Tragsäule (14, 14.1, 14.2) eine Fussstütze (19) entfernbar angesetzt ist.

14. Stuhl nach wenigstens einem der vorhergehenden Ansprüche, **dadurch gekennzeichnet, dass** an der Rückenlehne (1) zwei Säulen (4.1, 4.2) vorgesehen sind, die in oder an zwei Tragsäulen (14.1, 14.2) geführt sind.

15. Stuhl nach Anspruch 14, **dadurch gekennzeichnet, dass** die beiden Tragsäulen (14.1, 14.2) durch einen Standbügel (21) miteinander verbunden sind und/oder die Tragsäulen (14.1, 14.2) und der Standbügel (21) einstückig ausgebildet sind.

## Claims

1. A chair with a backrest (1) and a seat (2), these being arranged on a frame and being adjustable in height, wherein the backrest (1) and the seat (2) are arranged on at least one common column (4, 4.1, 4.2, 4.3) guided in a telescopic manner in or on at least one supporting column (14, 14.1, 14.2, 14.3), wherein the column (4, 4.1, 4.2, 4.3) extends far into the backrest (1) and is as far as possible concealed in or on the backrest (1), **characterised in that** the backrest (1) is arranged so as to be adjustable along the column (4, 4.1, 4.2, 4.3).

2. A chair according to claim 1, **characterised in that** the backrest (1) forms a guide channel (3, 3.1, 3.2) in which the column (4, 4.1, 4.2, 4.3) is displaceable and can be immobilised by plug-in elements or locking elements.

3. A chair according to claim 2, **characterised in that** the guide channel (3, 3.1, 3.2) is formed integrally with the backrest (1).

4. A chair according to claim 2, **characterised in that** a rectangular bracket (5, 5.1, 5.2) is arranged on at least one side of the column (4, 4.1, 4.2, 4.3), which bracket rests against at least one lateral wall of the guide channel (3, 3.1, 3.2) and there forms the plug-in connection or locking connection (6, 7) to the wall of the guide channel (3, 3.1, 3.2).

5. A chair according to any one of the preceding claims, **characterised in that** the column (4, 4.1, 4.2, 4.3) can be immobilised on the supporting column (14, 14.1, 14.2, 14.3) in different positions by at least one locking element (16, 17, 18).

6. A chair according to claim 5, **characterised in that** the locking element is a pin (17) which can be removed from coinciding bores (15) of the column (4, 4.1, 4.2, 4.3) and the supporting column (14, 14.1, 14.2, 14.3), against the force of a helical spring (18).

7. A chair according to any one of the preceding claims, **characterised in that** the column (4, 4.1, 4.2) and the supporting column (14, 14.1, 14.2) are each a pipe, wherein the column (4, 4.1, 4.2) is pushed onto the supporting column (14, 14.1, 14.2).

8. A chair according to claim 7, **characterised in that** the column (4, 4.1, 4.2) and the supporting column (14, 14.1, 14.2) have a round or polygonal cross-section.

9. A chair according to any one of the preceding claims, **characterised in that** the column (4.3) has the form of a T when viewed in cross-section and is guided in an appropriately formed, undercut slot (22) in the supporting column (14.3).

10. A chair according to any one of the preceding claims, **characterised in that** the seat (2) is adjustable as regards its depth.

11. A chair according to claim 10, **characterised in that** a bearing rail (9) is fixed to the column (4, 4.1, 4.2, 4.3), the seat (2) being displaceably supported on the bearing rail (9).

12. A chair according to claim 11, **characterised in that** a channel (10) is provided in the seat (2) and receives a clamping block (11) in which there engages a rotary handle (12), wherein a bolt (13) of the rotary handle (12) passes through the bearing rail (9).

13. A chair according to any one of the preceding claims, **characterised in that** a foot rest (19) is removably attached to the supporting column (14, 14.1, 14.2).

14. A chair according to at least one of the preceding claims, **characterised in that** two columns (4.1, 4.2) are provided on the backrest (1) and are guided in or on two supporting columns (14.1, 14.2).

15. A chair according to claim 14, **characterised in that** the two supporting columns (14.1, 14.2) are connected to one another by means of a stand (21) and/or the supporting columns (14.1, 14.2) and the stand (21) are in one piece.

## Revendications

1. Chaise avec un dossier (1) et un siège (2) disposés sur un bâti et réglables en hauteur, le dossier (1) et le siège (2) étant disposés sur au moins une colonne commune (4, 4.1, 4.2, 4.3) qui est guidée de manière téléscopique dans ou le long de la colonne (4, 4.1, 4.2, 4.3), la colonne (4, 4.1, 4.2, 4.3) s'étendant profondément dans le dossier (1) et qui est largement cachée dans ou sur le siège (2), **caractérisée par le fait que** le dossier (1) est disposé de manière réglable le long de la colonne (4, 4.1, 4.2, 4.3).

2. Chaise selon la revendication 1, **caractérisée par le fait que** le dossier (1) forme un canal de guidage (3, 3.1, 3.2) dans lequel la colonne (4, 4.1, 4.2, 4.3) est déplaçable et peut être fixée par des éléments enfichables ou encliquetables.

3. Chaise selon la revendication 2, **caractérisée par le fait que** le canal de guidage (3, 3.1, 3.2) est réalisé d'une seule pièce ensemble avec le dossier (1).

4. Chaise selon la revendication 2, **caractérisée par le fait que** sur la colonne (4, 4.1, 4.2, 4.3) est disposé, au moins d'un côté, un étrier rectangulaire (5, 5.1, 5.2) qui s'appuie contre au moins une paroi latérale du canal de guidage (3, 3.1, 3.2) et y crée avec la paroi du canal de guidage (3, 3.1, 3.2) l'assemblage par enfichage ou encliquetage (6, 7).

5. Chaise selon l'une des revendications précédentes, **caractérisée par le fait que** la colonne (4, 4.1, 4.2, 4.3) peut être fixée à la colonne porteuse (14, 14.1, 14.2, 14.3) en des positions différentes par au moins un élément encliquetable (16, 17, 18).

6. Chaise selon la revendication 4, **caractérisée par le fait que** l'élément encliquetable est une goupille (17) qui peut être dégagée, contre la force d'un ressort hélicoïdal (18), d'alésages (15) coïncidants de la colonne (4, 4.1, 4.2, 4.3) et de la colonne porteuse (14, 14.1, 14.2, 14.3).

7. Chaise selon l'une des revendications précédentes, **caractérisée par le fait que** la colonne (4, 4.1, 4.2) et la colonne porteuse (14, 14.1, 14.2) sont, chacune, un tube, la colonne (4, 4.1, 4.2) étant enfichée sur la colonne porteuse (14, 14.1, 14.2).

8. Chaise selon la revendication 7, **caractérisée par le fait que** la colonne (4, 4.1, 4.2) et la colonne porteuse (14, 14.1, 14.2) présentent une section ronde ou polygonale.

9. Chaise selon l'une des revendications précédentes, **caractérisée par le fait que** la colonne (4.3) présente une section en forme de "T" et est guidée dans une rainure (22) à contre-dépouille formée dans la colonne porteuse (14.3).

10. Chaise selon l'une des revendications précédentes, **caractérisée par le fait que** le siège (2) est réglable en profondeur.

11. Chaise selon la revendication 10, **caractérisée par le fait qu'**à la colonne (4, 4.1, 4.2, 4.3) est fixé un rail porteur (9) sur lequel se trouve de manière déplaçable le siège (2).

12. Chaise selon la revendication 10, **caractérisée par le fait que** dans le siège (2) est prévu un canal (10) qui reçoit un bloc de blocage (11) dans lequel s'engage une poignée rotative (12), un boulon (13) de la poignée rotative (12) traversant le rail porteur (9).

13. Chaise selon l'une des revendications précédentes, **caractérisée par le fait qu'**à la colonne porteuse (14, 14.1, 14.2) est placé de manière amovible un repose-pied (19).

14. Chaise selon l'une des revendications précédentes, **caractérisée par le fait qu'**au dossier (1) sont prévues deux colonnes (4.1, 4.2) qui sont guidées dans ou le long de deux colonnes porteuses (14.1, 14.2).

15. Chaise selon la revendication 14, **caractérisée par le fait que** les deux colonnes porteuses (14.1, 14.2) sont reliées entre elles par un support (21) et/ou que les colonnes porteuses (14.1, 14.2) et le support (21) sont réalisés d'une seule pièce.
